# EUROPÄISCHE PATENTSCHRIFT

(11) **EP 2 093 165 B1**
(45) Veröffentlichungstag und Bekanntmachung des Hinweises auf die Patenterteilung: **02.05.2012**
(21) Anmeldenummer: 09151431.5
(22) Anmeldetag: 27.01.2009
(51) Int. Cl.: B65F 1/14

(54) **Müllcontainerschrank**
Enclosure for a refuse container
Armoire pour poubelle

(30) Priorität: 19.02.2008 DE 202008002406 U
(43) Veröffentlichungstag der Anmeldung: 26.08.2009
(73) Patentinhaber: Paul Wolff GmbH, 41068 Mönchengladbach (DE)
(72) Erfinder: Menzel, Hans, 41748 Viersen (DE)
(74) Vertreter: Müller, Wolfram Hubertus

(56) Entgegenhaltungen:
- DE-U- 20 208 998
- DE-U- 20 307 884
- DE-U-202005 003 478
- DE-U-202008 002 406

## Beschreibung

Die Erfindung betrifft einen Müllcontainerschrank zum Einstellen für ein oder mehrere nebeneinander angeordnete Müllgefäße unterschiedlicher Abmessungen.

In der Praxis sind Müllcontainerschränke üblich, die aus einem einteiligen Betonkörper bestehen, bei dem die oberseitigen oder frontseitigen Ränder des Betonkörpers von rahmenförmig untereinander verbundener Metallprofile eingefasst sind. Damit ist die Größe hinsichtlich der Höhe der Müllcontainerschränke gegeben.

Um ein Einwerfen des Mülls zu bewerkstelligen, können die Deckplatten des Müllcontainerschrankes mit schwenkbaren Mülleinwurfklappen versehen sein. Bei speziellen Ausführungen sind die schwenkbaren Mülleinwurfklappen mit Deckeln verbunden, die bei geschlossener Einwurfklappe die Öffnung der eingestellten Müllgefäße dicht abdecken und beim Öffnen der Einwurfklappen ebenfalls geöffnet werden. Das bedeutet, dass der Abstand zwischen der Einwurfklappe und dem Schüttgutrand des Müllgefäßes in engen Toleranzen liegen muss, damit der Deckel immer einwandfrei auf dem Schüttgutrand dichtend aufliegt. In jedem Fall muss der Abstand zwischen den Mülleinwurfklappen und den Deckplatten und der Öffnung der Müllgefäße klein sein, damit beim Einwerfen des Mülls die gesamte Masse in den Müllgefäßen landet und nicht teilweise im Müllcontainerschrank.

Aus der Praxis ist bekannt, dass für die Abmessungen der Müllgefäße nach DIN EN 840-1 beachtliche Toleranzen zulässt. Das betrifft sowohl die Breite, die Höhe als auch den Radabstand an den Müllgefäßen. Das führt dazu, dass jede Firma Müllgefäße unterschiedlicher Abmessungen herstellt. Trotzdem entsprechen die Müllgefäße den DIN-Normen. Wechselt eine Kommune den Lieferanten für die Müllgefäße, passiert es immer wieder, dass die neuen Müllgefäße nicht mehr in die vorhandenen Müllcontainerschränke eingestellt werden können. Auch bei Neubestellungen ist es nicht unüblich, dass die Abmessungen der Müllcontainerschränke den gewünschten Abmessungen der Müllgefäße angepasst werden müssen. Die Hersteller der Müllcontainerschränke sind gezwungen, immer wieder neue Stahlformen und Einlagen für das Zusammenfügen der einzelnen Umfassungswände bzw. für das Anbringen der Fronttüren der Müllcontainerschränke zu fertigen, um das Einstellen der Müllgefäße mit den vorgegebenen Abmessungen zu gewährleisten. Das erfordert einen erhöhten Aufwand an Kosten und verlängert die Lieferzeiten, da die Müllcontainerschränke von den Standardabmessungen abweichen.

Aus der DE-U-20 2005 003470 ist ein Müllcontainerschrank bekannt, der mit einer Bodenplatte versehen ist.

Der Erfindung liegt die Aufgabe zugrunde, einen Müllcontainerschrank zu schaffen, der das Einstellen von Müllgefäßen nach DIN EN 840-1 mit Toleranzabweichungen ohne Beeinträchtigung des einwandfreien Funktionierens erlaubt.

Erfindungsgemäß wird die Aufgabe durch einen Müllcontainerschrank mit den Merkmalen des Anspruchs 1 gelöst.

Erfindungsgemäß werden die Müllcontainerschränke mit mindestens einer bodenebenen losen Einlegeplatte versehen. Beispielsweise werden die Müllcontainerschränke mit bodenebenen unterschiedlich dicken und breiten losen Einlegeplatten versehen. Die Einlegeplatte oder die Einlegeplatten verbleiben im Müllcontainerschrank bei normal hohen Müllgefäßen. Werden Müllgefäße mit größerer Höhenabmessung geliefert, kann die gesamte Einlegeplatte herausgenommen werden. Sollten die einzustellenden Müllgefäße sehr klein ausfallen, so liegt es im Rahmen der Erfindung, eine zweite bodenebene Einlegeplatte oder eine Einlegeplatte mit größerer Dicke im Müllcontainerschrank einzulegen. Um die Einlegeplatten bei den unterschiedlichsten Müllcontainerschränken variabel einsetzen zu können, besitzen die Einlegeplatten Soll- Bruchstellen. Somit ist es dem Kunden jederzeit möglich, die Größe der Einlegeplatte selbst zu definieren.

In einer anderen Variante der Erfindung kann die Einlegeplatte in zwei oder mehrere Teile aufgeteilt werden. Die einzelnen Teile der Einlegeplatten können dann den Höhen und Radabständen der Müllgefäße angepasst werden. Das könnte der Fall sein, wenn unterschiedlich große Müllgefäße mit unterschiedlichen Volumen, zum Beispiel für das getrennte Sammeln des Abfalls in einem Müllcontainerschrank nebeneinander eingestellt werden.

In einer weiteren Variante der Erfindung werden die Einlegeplatten mit Aussparungen versehen. Die Aussparungen werden mit kleinen Platten entsprechender Abmessung geschlossen. Selbstverständlich können auch die kleineren Platten ein- oder mehrfach geteilt sein. Die Aussparungen in den Einlegeplatten werden vorzugsweise in Höhe der Radstände der Müllgefäße vorgesehen. Ebenso ist es von Vorteil, die Größe der Aussparungen gleich zu wählen. Damit wird die Vorhaltung von kleinen Platten bezüglich der Abmessungen ebenfalls klein gehalten. Vorzugsweise werden die Aussparungen quadratisch oder rechteckig ausgeführt. Andere Formen, zum Beispiel runde oder dreieckige Formen sind nicht ausgeschlossen. Damit kann in einfacher Weise ein einwandfreies sicheres Einstellen von Müllgefäßen mit unterschiedlichen Radständen und Höhen gewährleistet werden. Die kleineren Platten lassen sich einfach unter Zuhilfenahme eines Werkzeuges, zum Beispiel eines Schraubendrehers, herausnehmen. Dazu können die kleinen Platten auf einer oder mehreren Seiten entsprechende Ausnehmungen für das Einführen des Werkzeuges aufweisen.

Ebenfalls liegt es im Rahmen der Erfindung, die kleineren Platten in ihrer Dicke unterschiedlich zur Dicke der Einlegeplatten auszugestalten. Zwei übereinander gelegte kleinere Platten könnten der Dicke der Einlegeplatte entsprechen. In einer anderen Ausgestaltung weist die kleinere Platte eine größere Dicke als die Einlegeplatte auf.

In einer besonderen Ausgestaltung der Einlegeplatte mit Aussparungen werden die Seiten der Aussparungen abgeschrägt, die in Richtung der Fronttür zeigen. Damit lassen sich die Müllgefäße leichter in den Müllcontainerschrank einstellen und auch zur Entleerung herausziehen.

Für das Anheben der Einlegeplatten bzw. Teilen der Einlegeplatten können diese mit Anordnungen, zum Beispiel eingelassenen Metallösen, versehen sein.

In einer besonderen Ausgestaltung der Erfindung, insbesondere bei Müllcontainerschränken, bei denen die Müllgefäße nach Öffnen der Fronttüren durch Kippen gefüllt werden, wird der Kippwinkel der Müllgefäße nach vorn durch ein in seiner Länge einstellbares Fangseil begrenzt. Zum Einstellen der Länge des Fangseiles sind in der/den Seitenwand/-wänden und der Deckenwand der Müllcontainerschränke in der entsprechenden Höhe Metallhülsen mit Innengewinde verankert. In das Innengewinde werden geschlitzte Bolzen mit einer Sechskantmutter in einer Lage gesichert, die das Einführen des Fangseiles und die Aufnahme einer zweiten Sechskantmutter erlaubt. Mit der zweiten Sechskantmutter wird das Fangseil nach Einstellung der gewünschten Länge festgeklemmt. Das Einstellen der gewünschten Länge des Fangseiles bedeutet, dass der Kippwinkel für das Müllgefäß damit gegeben ist. Beim Einstellen der Länge der Fangseile für die Müllgefäße wird die vorderste Sechskantmutter von der Befestigungseinheit gelöst, das Fangseil im geschlitzten Bolzen gelockert, die Länge eingestellt und wieder festgeklemmt. Das Müllgefäß kann nun ordnungsgemäß im Müllcontainerschrank gekippt werden. Werden unterschiedlich große Müllgefäße in die Müllcontainerschränke eingestellt, so ermöglichen es die Fangseile, die Seillänge entsprechend der Größe des jeweiligen Müllgefäßes einzustellen.

Für die Befestigung des Seiles können auch andere bekannte Klemmeinrichtungen eingesetzt werden. So könnte auf den geschlitzten Bolzen verzichtet werden und dafür ein Bolzen mit einer kleinen Platte und eingearbeiteter Rille eingesetzt werden. Ebenso liegt es im Rahmen der Erfindung das Seil mit Klemmeinrichtungen durch eine Kette mit Haken zu ersetzen, oder einfach eine Schraube mit Unterlegscheibe zu nutzen.

In einer anderen Ausgestaltung der Erfindung sind auf der bodenebenen Einlegeplatte hinter der von der Fronttür aus gesehenen hinteren Kante der Aussparungen für die kleineren Platten oder aber in der Höhe der virtuellen Aussparungen Rollbegrenzer vorgesehen. Durch die Rollbegrenzer wird die Mülltonnenradposition im Müllcontainerschrank definiert. Die Rollbegrenzer können für jedes im Müllcontainerschrank abgestellte Müllgefäß vorgesehen werden. Sie kommen aber besonders zum Tragen, wenn in einem Müllcontainerschrank unterschiedlich hohe Müllgefäße bzw. Müllgefäße mit unterschiedlichen Volumen eingestellt werden. Für das größere Müllgefäß werden die kleineren Platten aus den Aussparungen der Einlegeplatte entfernt. Damit ist die Position für dieses Müllgefäß definiert, da die Räder des Müllgefäßes durch die Aussparungen blockiert sind. Das kleinere Müllgefäß ist in seiner Position nicht festgelegt, da die Aussparungen durch die kleinen Platten geschlossen bleiben. Die Positionierung geschieht bei dieser Ausgestaltung der Erfindung durch die Rollbegrenzer.

Die Rollbegrenzer bestehen aus einem Winkelprofil, das mit zwei mit Langlöchern versehenen Schienen fest verbunden ist. Zur Befestigung der Rollbegrenzer werden in den Boden des Müllcontainerschrankes oder in die Einlegeplatten im Bereich der Langlöcher in den Schienen Anker mit einer Hülse mit Innengewinde oder Steckdübel vorgesehen. Die gewünschte Positionierung des Rollbegrenzers wird durch in die Hülsen einschraubbare Gewindebolzen oder Steckbolzen ermöglicht. Damit ist auch die Positionierung vorzugsweise des kleineren Müllgefäßes gegeben.

Vorzugsweise können die Sechskantmuttern so ausgestaltet sein, dass zu deren Festziehen und Öffnen keine Spezialwerkzeuge wie Maulschlüssel notwendig sind. Eine Möglichkeit wäre sie als Flügelschrauben auszubilden.

Durch die erfindungsgemäße Ausgestaltung der Einlegeplatten für Müllcontainerschränke ist es möglich, standardisierte Müllcontainerschränke an eine Vielzahl von Müllgefäßen unterschiedlicher Abmessungen anzupassen, ohne dass die Müllcontainerschrankformen selbst verändert werden müssen.

Die Erfindung soll nachfolgend anhand der Zeichnungen näher erläutert werden.

Es zeigen:
- Fig. 1:: eine Teilansicht eines Müllcontainerschrankes mit geteilter Einlegeplatte;
- Fig. 2:: eine Teilansicht eines Müllcontainerschrankes mit einer Einlegeplatte mit Aussparungen und eingelegten kleinen Platten;
- Fig. 3:: eine Einlegeplatte gemäß Fig. 2 mit teilweise herausgenommenen kleinen Platten;
- Fig. 4:: eine Teilansicht eines Müllcontainerschrankes mit eingestellten Müllgefäßen unterschiedlicher Abmessung;
- Fig. 5:: eine Teilansicht eines Müllcontainerschrankes mit einem Fangseil;
- Fig. 6:: eine Teilansicht eines Müllcontainerschrankes mit einem Rollbegrenzer;
- Fig. 7:: einen Rollbegrenzer gemäß Figur 6.

Figur 1 zeigt eine Einlegeplatte 1, die aus zwei gleich großen Teilen 2 und 3 gebildet wird. Die Einlegeplatte 1 bzw. die Teile 2, 3 bilden den Boden des Müllcontainerschrankes mit frontseitiger Tür. Zur Erleichterung des Austausches der einliegenden Einlegeplatte 1 sind Ösen 4 zum Einhängen an ein Hebezeug vorgesehen.

Die Teile 2, 3 können zwischen sich eine Sollbruchstelle ausbilden und miteinander verbunden sein. Ebenfalls kann vorgesehen sein, dass die Teile 2, 3 nach Brechen der Einlegeplatte 1 entlang der Sollbruchstelle getrennt und nicht mehr miteinander verbunden sind. Durch ein oder mehrere Sollbruchstellen ist es möglich, die Einlegeplatte 1 von einer ursprünglichen Größe, die im wesentlichen den Abmessungen des Bodens des Müllcontainerschrankes entspricht, in mehrere Teilplatten zu teilen. Je nach Größe und Anzahl der in den Müllcontainerschrank einzustellenden Müllegefäße kann dabei vorgesehen sein, dass nur einige der Teilplatten im Müllcontainerschrank verbleiben. Auch kann vorgesehen sein, dass entfernte Teilplatten durch Einlegeplatten einer unterschiedlichen Dicke ersetzt werden.

Es wird darauf hingewiesen, dass die Form der Teile 2, 3 in der Figur 1 nur beispielhaft zu verstehen ist. In anderen Ausführungsvarianten sind unterschiedliche große Teile und/oder in anderer Art und Weise ausgebildete Teile vorgesehen. Auch kann die Einlegeplatte 1 durch Sollbruchstellen in mehr als zwei Teile unterteilt sein.

Figur 2 zeigt ein Ausführungsbeispiel mit einer Einlegeplatte 1, in der Aussparungen 5 mit herausnehmbaren kleinen Platten 6, 7 vorgesehen sind. Je nach Abmessung der einzustellenden Müllgefäße können die kleinen Platten 6, 7 vollständig oder teilweise aus den Aussparungen 5 herausgenommen werden, um die Höhe bis zur Abdeckung des Müllcontainerschrankes den Abmessungen der einzustellenden Müllgefäße anzupassen.

Für das leichte Herausheben der kleineren Platten 6, 7 aus den Aussparungen 5 können an den kleinen Platten 6, 7 an einer oder mehreren Seiten Ausnehmungen 8 vorgesehen sein. Anstelle der Ausnehmungen 8 in den kleinen Platten 6, 7 können auch Ausnehmungen 9 in den Einlegeplatten 1 vorgesehen sein, um das Herausheben der kleinen Platten 6, 7 aus den Aussparungen 5 zu erleichtern, wie es in Figur 3 festgehalten ist.

Weiter ist aus Figur 3 zu entnehmen, dass zur Erleichterung des Ein- und Ausfahrens der Müllgefäße die Aussparungen 5 in Richtung der Müllcontainerschranköffnung mit einer Schräge 12 versehen sein können.

Figur 4 zeigt einen Müllcontainerschrank mit zwei unterschiedliche Abmessungen aufweisenden Müllgefäßen 10, 11. Um die Abmessungen zur Deckplatte auszugleichen, wurde eine kleine Platte 6 in der linken und der mittigen Aussparung 5 entfernt, um das Müllgefäß 10 tiefer gegenüber dem Müllgefäß 11 einstellen zu können.

Figur 5 zeigt einen Teil eines Müllcontainerschrankes, der mit einem Fangseil 12 für die Festlegung des Kippwinkels eines der Müllgefäße 10, 12 aus Figur 4 ausgestattet ist. Das Fangseil 12 wird in seiner gewünschten Länge durch Festklemmen in einem geschlitzten Bolzen 13 zwischen den Sechskantmuttern 14, 15 arretiert. Der geschlitzte Bolzen 13 wird in eine mit Innengewinde versehene Hülse 16 eingeschraubt und durch die Sechskantmutter 14 gekontert. Die Hülse 16 ist an der Seitenwand 17 bzw. im Dach 18 des Müllcontainerschrankes verankert. Werden mehrere Müllgefäße in den Müllcontainerschrank nebeneinander eingestellt, so sind selbstverständlich auch auf der anderen, nicht dargestellten Seite des Müllcontainerschrankes Fangseile 12 in gleicher Anordnung vorgesehen. Um das Fangseil 12 immer in der gleichen Länge im Bolzen 13 festzuklemmen, ist eine Markierung 19, z. B. in Form einer Einfärbung vorgesehen.

Durch die Fangseile 12 wird das Einwerfen von Müll in die Müllgefäße erleichtert, da sie nicht mehr nach vorn überkippen können.

Figur 6 zeigt eine Teilansicht eines Müllcontainerschrankes mit einem Rollbegrenzer 20. Der Rollbegrenzer 20 besteht aus einem Winkelprofil. Zur Festlegung der gewünschten Position der Rollbegrenzer 20 auf der Einlegeplatte 1 sind hinter der Einlegeplatte im Boden des Müllcontainerschrankes oder auf der Einlegeplatte Gewindehülsen 21 verankert. In diese greifen Bolzen 22 mit Unterlegscheibe 25 ein, die in Langlöchern 23 in Schienen 24 geführt werden. Die Schienen 24 sind mit dem Winkelprofil des Rollbegrenzers 20 fest verbunden. Durch Verschieben des Rollbegrenzers 20 wird die gewünschte Position eingestellt. Danach werden die Bolzen 22 in den Gewindehülsen 21 festgezogen und damit auch der Rollbegrenzer 20.

In Figur 7 wird der Rollbegrenzer 20 in vergrößerter Form dargestellt.

## Patentansprüche

1. Müllcontainerschrank, **gekennzeichnet durch** mindestens eine bodenebene lose Einlegeplatte (1) zum Einstellen unterschiedlich großer Müllgefäße mit annähernd gleichem Abstand zur Deckplatte bzw. Mülleinwurfklappe in der Deckplatte des Müllcontainerschranks

2. Müllcontainerschrank nach Anspruch 1, **gekennzeichnet durch** mehrere bodenebene Einlegeplatten (1) mit unterschiedlicher Dicke.

3. Müllcontainerschrank nach Anspruch 1 oder 2, **gekennzeichnet durch** eine bodenebene Einlegeplatte (1), die mindestens eine Soll-Bruchstelle aufweist.

4. Müllcontainerschrank nach Anspruch 3, **dadurch gekennzeichnet, dass** eine bodenebene Einlegeplatte (1) vorgesehen ist, die eine oder mehrere Soll-Bruchstellen aufweist, die eine Zerteilung der Einlegeplatte (1) in kleinere Teile (2, 3) ermöglichen.

5. Müllcontainerschrank nach einem der Ansprüche 1 bis 4, **gekennzeichnet durch** mindestens eine Aussparung (5) in mindestens einer Einlegeplatte (1), wobei die Aussparung (5) beispielsweise quadratisch oder rechteckig ausgebildet sind.

6. Müllcontainerschrank nach Anspruch 5, **gekennzeichnet durch** ein oder mehrere kleinere Platten (6, 7) mit gleicher oder unterschiedlicher Dicke zur Dicke der Einlegeplatten (1), die für das Schließen oder teilweise Schließen der Aussparungen (5) ausgebildet und in diese einsetzbar sind.

7. Müllcontainerschrank nach Anspruch 5 oder 6, **gekennzeichnet durch** unterschiedliche Formen und/oder Größen der Aussparungen (5).

8. Müllcontainerschrank nach einem der Ansprüche 1 bis 7, **gekennzeichnet durch** Ösen oder andere Befestigungsmittel (4) in den Einlegeplatten (1) oder in Teilen (2, 3) der Einlegeplatten (1) zu deren Transport.

9. Müllcontainerschrank nach einem der Ansprüche 1 bis 8, **gekennzeichnet durch** Ausnehmungen (9) in den Einlegeplatten (1).

10. Müllcontainerschrank nach Anspruch 6, **gekennzeichnet durch** seitliche Ausnehmungen (8) in den kleineren Platten (6, 7).

11. Müllcontainerschrank nach einem der Ansprüche 5 bis 10, soweit zurückbezogen auf Anspruch 5, **gekennzeichnet durch** Schrägen (12) in Fortführung der Aussparungen (5) in Richtung der Müllcontainerschranköffnung.

12. Müllcontainerschrank nach einem der Ansprüche 1 bis 11, **gekennzeichnet durch** Fangseile (12) zur Festlegung des Kippwinkels für die eingestellten Müllgefäße bei Einwurf von Müll.

13. Müllcontainerschrank nach einem der Ansprüche 1 bis 11, **gekennzeichnet durch** Ketten mit Haken zur Festlegung des Kippwinkels für die eingestellten Müllgefäße bei Einwurf von Müll.

14. Müllcontainerschrank nach mindestens einem der Ansprüche 1 bis 13, **gekennzeichnet durch** auf den losen Einlegeplatten (1) befestigte Rollbegrenzer (20).

15. Müllcontainerschrank nach Anspruch 14, **dadurch gekennzeichnet, dass** die Rollbegrenzer (20) aus einem Winkelprofil und zwei mit Langlöchern (23) versehenen Schienen (24) bestehen.

## Claims

1. Refuse container locker, **characterized by** at least one loose ground-level insert panel (1), for positioning refuse bins of different sizes at an approximately equal distance from the cover panel, or refuse inlet flap in the cover panel, of the refuse container locker.

2. Refuse container locker according to Claim 1, **characterized by** a plurality of ground-level insert panels (1) of different thickness.

3. Refuse container locker according to Claim 1 or 2, **characterized by** a ground-level insert panel (1) which has at least one predetermined breaking point.

4. Refuse container locker according to Claim 3, **characterized in that** a ground-level insert panel (1) is provided which has one or more predetermined breaking points which allow the insert panel (1) to be divided up into smaller parts (2, 3).

5. Refuse container locker according to one of Claims 1 to 4, **characterized by** at least one cutout (5) in at least one insert panel (1), wherein the cutout (5) is designed to be square or rectangular, for example.

6. Refuse container locker according to Claim 5, **characterized by** one or more smaller panels (6, 7) which have a thickness which is identical to or different from the thickness of the insert panels (1) and which are designed for closing or partially closing the cutouts (5) and can be inserted therein.

7. Refuse container locker according to Claim 5 or 6, **characterized by** different shapes and/or sizes of the cutouts (5).

8. Refuse container locker according to one of Claims 1 to 7, **characterized by** eyes or other fastening means (4) in the insert panels (1) or in parts (2, 3) of the insert panels (1) for transportation thereof.

9. Refuse container locker according to one of Claims 1 to 8, **characterized by** indentations (9) in the insert panels (1).

10. Refuse container locker according to Claim 6, **characterized by** lateral indentations (8) in the smaller panels (6, 7).

11. Refuse container locker according to one of Claims 5 to 10, where referring back to Claim 5, **characterized by** slopes (12) as a continuation of the cutouts (5) in the direction of the refuse container locker opening.

12. Refuse container locker according to one of Claims 1 to 11, **characterized by** arrester cables (12) for fixing the tilt angle of the positioned refuse bins when putting in refuse.

13. Refuse container locker according to one of Claims 1 to 11, **characterized by** chains with hooks for fixing the tilt angle of the positioned refuse bins when putting in refuse.

14. Refuse container locker according to at least one of Claims 1 to 13, **characterized by** roll limiters (20) fastened to the loose insert panels (1).

15. Refuse container locker according to Claim 14, **characterized in that** the roll limiters (20) consist of an angled profile and two rails (24) provided with slotted holes (23).

## Revendications

1. Armoire pour poubelle, **caractérisée par** au moins une plaque d'insertion (1) amovible à fond plat pour le placement de poubelles de taille différente avec une distance approximativement identique par rapport à la plaque de couvercle ou à un clapet de dépôt d'ordures dans la plaque de couvercle de l'armoire pour poubelle.

2. Armoire pour poubelle selon la revendication 1, **caractérisée par** plusieurs plaques d'insertion à fond plat (1) d'épaisseur différente.

3. Armoire pour poubelle selon la revendication 1 ou 2, **caractérisée par** une plaque d'insertion à fond plat (1), qui présente au moins une zone de rupture préférentielle.

4. Armoire pour poubelle selon la revendication 3, **caractérisée en ce qu'**il est prévu une plaque d'insertion à fond plat (1), qui présente une ou plusieurs zone(s) de rupture préférentielle, qui permettent le bris de la plaque d'insertion (1) en parties plus petites (2, 3).

5. Armoire pour poubelle selon l'une quelconque des revendications 1 à 4, **caractérisée par** au moins un évidement (5) dans au moins une plaque d'insertion (1), dans laquelle l'évidement (5) est par exemple de forme carrée ou rectangulaire.

6. Armoire pour poubelle selon la revendication 5, **caractérisée par** une ou plusieurs plaque(s) plus petite(s) (6, 7), d'épaisseur égale à ou différente de l'épaisseur des plaques d'insertion (1), qui sont conçues pour la fermeture ou la fermeture partielle des évidements (5) et qui peuvent être insérées dans ceux.

7. Armoire pour poubelle selon la revendication 5 ou 6, **caractérisée par** des formes et/ou des tailles différentes des évidements (5).

8. Armoire pour poubelle selon l'une quelconque des revendications 1 à 7, **caractérisée par** des oreilles ou d'autres moyens de fixation (4) dans les plaques d'insertion (1) ou dans des parties (2, 3) des plaques d'insertion (1) en vue de leur transport.

9. Armoire pour poubelle selon l'une quelconque des revendications 1 à 8, **caractérisée par** des évidements (9) dans les plaques d'insertion (1).

10. Armoire pour poubelle selon la revendication 6, **caractérisée par** des évidements latéraux (8) dans les plaques plus petites (6, 7).

11. Armoire pour poubelle selon l'une quelconque des revendications 5 à 10, dans la mesure où elle se rattache à la revendication 5, **caractérisée par** des rampes (12) dans le prolongement des évidements (5) en direction de l'ouverture de l'armoire pour poubelle.

12. Armoire pour poubelle selon l'une quelconque des revendications 1 à 11, **caractérisée par** des câbles de retenue (12) pour la fixation de l'angle d'inclinaison pour les poubelles placées lors du dépôt d'ordures.

13. Armoire pour poubelle selon l'une quelconque des revendications 1 à 11, **caractérisée par** des chaînes avec des crochets pour la fixation de l'angle d'inclinaison pour les poubelles placées lors du dépôt d'ordures.

14. Armoire pour poubelle selon l'une quelconque des revendications 1 à 13, **caractérisée par** des limiteurs de roulement (20) fixés sur les plaques d'insertion amovibles (1).

15. Armoire pour poubelle selon la revendication 14, **caractérisée en ce que** les limiteurs de roulement (20) sont constitués par une cornière et deux rails (24) dotés de trous oblongs (23).
